# FASCICULE DE BREVET EUROPEEN

(11) **EP 0 086 711 B1**
(45) Date de publication et mention de la délivrance du brevet: **07.08.1985**
(21) Numéro de dépôt: 83400283.4
(22) Date de dépôt: 10.02.1983
(51) Int. Cl.: F42B 13/16

(54) **Sabot pour projectile sous-calibré**
Treibkäfig für unterkalibriges Geschoss
Sabot for a subcaliber projectile

(30) Priorité: 16.02.1982 FR 8202470
(43) Date de publication de la demande: 24.08.1983
(73) Titulaire: ETAT-FRANCAIS représenté par le DELEGUE GENERAL POUR L'ARMEMENT, F-75997 Paris Armées (FR)
(72) Inventeur: Moreau, Pierre-André, F-18000 Bourges (FR); Sauvestre, Jean-Claude, F-18230 Saint-Doulchard (FR)

## Description

La présente invention concerne un procédé et un dispositif permettant l'ouverture d'un sabot de lancement utilisé pour le tir d'un projectile sous- calibré du type flèche à l'aide d'un tube rayé ou non.

Dans la suite du texte, on utilise indifféremment les termes de projectile-flèche, de flèche, ou de sous-projectile pour désigner le sous-projectile à énergie cinétique du type flèche lancé à partir d'un tel tube et d'un sabot de lancement.

Les munitions flèches, de par leurs performances particulièrement élevées, s'avèrent remarquablement efficaces pour agresser des cibles blindées tels que des chars de combat. Leurs performances sont la conséquence de leur vitesse très élevée, de leur masse relativement importante conférée par l'utilisation de matériaux à haute densité, et de leur surface d'impact faible. Ces différents facteurs permettent d'obtenir une énergie cinétique et une énergie surfacique à l'impact très élevées nécessaires à la perforation des blindages modernes.

L'emploi de ce type de munition en tant que projectile anti-char nécessite d'effectuer les tirs avec un maximum de précision afin d'augmenter la probabilité d'atteinte à un endroit vital du véhicule ennemi et de l'anéantir le plus rapidement possible pour éviter toute riposte.

Les problèmes de visée étant mis à part, la précision du tir dépend essentiellement des qualités balistiques du projectile, et notamment des conditions dans lesquelles s'effectue la séparation sabot de lancement-flèche.

Deux types de dispositifs sont actuellement utilisés pour le lancement de projectiles flèches.

Le dispositif le plus classique consiste en l'utilisation d'un sabot de lancement constitué de plusieurs éléments enserrant la flèche, maintenus par une ou deux ceintures en contact avec le tube de l'arme, par exemple comme décrit dans le brevet US 4 187 783. La partie avant de ce type de sabot comporte une surface évasée de manière à ce que les éléments du sabot puissent s'écarter sous l'effet des forces aérodynamiques engendrées par la résistance de l'air à la sortie du tube de lancement. Ainsi, pour ce type de munition, le sabot de lancement s'ouvre de l'avant vers l'arrière en s'appuyant sur la flèche, ce qui peut être préjudiciable à la précision du tir compte tenu du fait que les éléments du sabot peuvent rencontrer l'empennage de la flèche, perturbant ainsi la trajectoire souhaitée et induisant des dispersions au tir. Un autre problème provient du fait que la séparation des éléments du sabot ne se fait jamais simultanément ce qui crée une impulsion transversale sur la flèche et nuit à la précision du tir.

Le dispositif décrit dans le brevet français 2 445 509 permet d'éliminer une partie des problèmes rencontrés précédemment. Il s'agit dans ce cas d'un sabot pousseur réalisé en alliage à haute résistance mécanique, équipé d'une ceinture d'étanchéité aux gaz de propulsion du canon, dont la partie centrale de la face adjacente au projectile est munie d'un disque en acier en contact avec l'empennage du projectile et dont la périphérie comporte des chapes dans lesquelles s'articulent un jeu de mâchoires déployables radialement. Ces mâchoires sont constituées de lames rigides et sont d'une part en appui avec le tube de lancement et d'autre part maintiennent axialement le corps de la flèche. Il est également prévu un moyen de verrouillage de ces lames pour une partie de l'empennage de la flèche.

Un inconvénient majeur de ce type de mécanisme réside dans sa complexité rendant sa fabrication délicate en grande série et induisant des prix de revient élevés. D'autre part, la présence de chapes, d'articulations et de pièces en mouvement est difficilement compatible avec la précision exigée surtout compte tenu des accélérations très importantes mises en oeuvre lors de la. phase de balistique intérieure.

Un autre inconvénient provient du fait que ce type de mécanisme n'autorise que le lancement de flèche selon le principe « poussé impliquant des efforts de compression très élevés sur la partie arrière du corps de la flèche pouvant le rompre ou favorisant l'apparition d'amorces de ruptures sur le corps de pénétration qui sont néfastes lors de la perforation des cibles. Il faut également remarquer que le principe de lancement « poussé est préjudiciable à la précision du tir étant donné que la composante du vecteur poussé est située le plus en arrière possible du projectile.

Par ailleurs, le brevet US 3 905 299 divulgue un projectile à énergie gyrostabilisé comprenant un sabot de lancement enserrant le projectile et s'ouvrant de l'arrière vers l'avant sous l'effet des efforts centrifuges et sous l'action des gaz de bouche de l'arme. Le sens de l'ouverture est dû à des amorces de rupture qui permettent la séparation des éléments du sabot. Comme on l'a dit, la dispersion du projectile sur la cible est due en partie au mode d'ouverture du sabot de lancement. Dans le cas du projectile décrit, si la propagation des fissures ne se fait pas de façon symétrique le long du sabot, on induit des forces radiales de déséquilibre déstabilisant légèrement le projectile et ayant pour conséquence une dispersion importante à l'impact. Le problème de séparation simultanée des éléments du sabot n'est pas résolu puisqu'il n'y a pas séparation sabot-sous-projectile dès le début de l'ouverture du sabot.

Le but visé par la présente invention est un procédé et un dispositif de lancement ayant les avantages des sabots de lancement classiques, mais permettant d'obtenir des dispersions au tir très faibles, en évitant d'une part l'appui des éléments du sabot sur la flèche lors de la phase de séparation et d'autre part les chocs éventuels de ces mêmes éléments avec l'empennage, assurant la simultanéité de la séparation des éléments avec le sous-projectile et permettant d'utiliser le principe de lancement « poussé » ou « tracté poussé ».

La présente invention consiste donc en un procédé d'ouverture de sabot de lancement caractérisé en ce que l'ouverture s'effectue en deux étapes principales : une première consistant en l'ouverture de la partie arrière du sabot par écartement des éléments du sabot alors que la partie avant est toujours verrouillée et une deuxième étape consistant en l'ouverture de la partie avant après déverrouillage total des éléments, l'ouverture de la partie arrière du sabot s'accompagnant de la séparation de la flèche de la partie avant du sabot.

Le sabot de lancement du projectile selon l'invention et utilisé pour la mise en oeuvre du procédé, est constitué d'une partie tubulaire enserrant la flèche, d'une première plaque dite de poussée située au voisinage arrière de la partie tubulaire et soumise à la pression des gaz de propulsion et d'une deuxième plaque dite de guidage située au voisinage avant de la partie tubulaire ; il comprend des moyens de liaison entre les éléments, ces moyens étant disposés, d'une part sur la partie avant du sabot et d'autre part sur la partie arrière, les moyens de liaison de la partie arrière étant rompus avant les moyens de liaison de la partie avant de manière à ce que le sabot s'ouvre de l'arrière vers l'avant.

Selon une autre caractéristique, les moyens de liaison avant du sabot sont rompus sous l'effet de l'ouverture de la partie arrière du sabot.

Les moyens de liaison de la partie arrière sont constitués par une ceinture enserrant la plaque de poussée.

Les moyens de la liaison de la partie avant du sabot sont constitués par une bague disposée sur la plaque de guidage.

Selon une caractéristique particulière, les' points de rotation des éléments sont situés à l'avant de l'extrémité avant de la partie tubulaire enserrant la flèche et à l'avant de la bague constituant les moyens de verrouillage de la partie avant du sabot.

La bague avant comporte des amorces de rupture disposées en regard des interfaces des éléments du sabot.

Un mode de réalisation particulier sera maintenant décrit à titre d'exemple non limitatif en référence aux dessins schématiques annexés dans lesquels :
la figure 1 est une coupe longitudinale selon AA de la figure 2, représentant le projectile quittant le tube de lancement,
la figure 2 est une vue suivant F de la figure 1,
la figure 3 est une vue longitudinale montrant la première phase d'ouverture du sabot,
la figure 4 est une vue suivant F de la figure 3,
la figure 5 est une vue longitudinale montrant la deuxième phase d'ouverture du sabot,
la figure 6 est une vue suivant F de la figure 5,
la figure 7 est une vue longitudinale montrant la phase finale de séparation du sabot.

La figure 1 représente, en trait fin, la flèche 1 munie de son empennage stabilisateur 2, à la sortie du tube de lancement 3. Le sabot de lancement 4 comprend trois éléments 4a, 4b et 4c en contact avec la flèche par l'intermédiaire d'un filetage 5 permettant la transmission des forces de propulsion.

Le sabot 4 est composé d'une part d'une plaque de poussée 6 soumise à la pression des gaz de propulsion et, d'autre part d'une plaque de guidage 7 utilisée pour le guidage du projectile dans le tube de lancement.

Les plaques 6 et 7 sont solidarisées à l'aide d'une partie tubulaire 8 se prolongeant en arrière de la plaque de poussée 6 par la partie 8a et au niveau de la plaque de guidage par la partie 8b.

Selon une technique connue de l'homme de l'art, l'étanchéité entre le tube de lancement et le sabot proprement dit est réalisée par une ceinture d'étanchéité 9 disposée dans une gorge circulaire 10 réalisée sur la plaque de poussée. Dans le dispositif selon l'invention, cette ceinture a également pour fonction d'assurer la cohésion et le verrouillage arrière des éléments du sabot. Une bague 11 est placée dans une gorge circulaire 12 pratiquée à l'intérieur de la plaque de guidage 7 ; elle assure le maintien et la cohésion de la partie avant des éléments du sabot. Un dégagement 13 a été usiné concentriquement au filetage de liaison 5. Ce dégagement 13 offre un jeu entre le projectile et le sabot de lancement, jeu dont la fonction sera explicitée ultérieurement.

Le mode d'ouverture du sabot de ce projectile est le suivant. A la sortie du tube de lancement 3, les gaz de propulsion représentés par les flèches 14 exercent une pression sur la partie arrière des éléments du sabot. Cette pression a pour effet de solliciter l'ouverture arrière des éléments du sabot, alors que la partie avant de ce dernier est toujours verrouillée par la bague 11. Lorsque les efforts exercés à la partie arrière du sabot sont suffisants, la ceinture d'étanchéité 9 est rompue et permet l'ouverture par l'arrière. Dans le cas d'un tir à l'aide d'un tube rayé ou faiblement rayé, les efforts centrifuges se conjuguent avec les effets de la pression des gaz de propulsion pour solliciter l'ouverture du sabot par l'arrière et pour rompre le verrouillage réalisé par la ceinture 9. Dans ce dernier cas on voit que la bague avant n'est pas soumise aux effets centrifuges étant donné qu'elle se trouve logée dans une rainure annulaire disposée à l'intérieur de la plaque de guidage 7. L'ouverture de la partie arrière du sabot de lancement est réalisée par rotation autour des axes 15 passant par les points de rotation 16, représentés sur la figure 4. Lors de cette ouverture arrière, la bague avant est soumise à des efforts de traction et de flexion utilisés pour la rompre (figure 3). Cette rupture est réalisée lorsque l'angle d'ouverture arrière optimal est atteint, et elle a lieu au droit des points de rotation 16. Pour faciliter cette rupture, des amorces de fragilisation peuvent être réalisées sur la bague avant 11. L'ouverture arrière s'accompagne immédiatement de la séparation sabot-projectile (voir figures 3 et 4). Pour cela, les points de rotation 16 sont situés en avant de l'extrémité avant de la partie tubulaire 8b. Cette séparation est aussi favorisée par la présence du dégagement 13 usiné à l'intérieur de la partie tubulaire 8b. A la figure 4 on voit la séparation 17 du sabot et de la flèche pendant la phase d'ouverture arrière du sabot.

Lorsque la liaison avant, réalisée par la bague 11 est rompue, la pression aérodynamique 18 due à la vitesse du projectile génère des forces radiales sur les éléments du sabot. Ces forces permettent l'ouverture de l'avant (voir figures 5 et 6) puis l'éjection complète du sabot (voir figure 7).

Le fait que l'ouverture de la partie arrière du sabot s'effectue sans appui sur le projectile est un avantage considérable permettant d'améliorer de façon surprenante la précision du tir, car la flèche ne subit pas à l'ouverture du sabot de chocs susceptibles d'augmenter sa dispersion.

## Revendications

1. Procédé d'ouverture de sabot de lancement utilisé pour la propulsion et le guidage d'un sous-projectile (1) à énergie cinétique du type flèche avec un sabot (4) comprenant plusieurs éléments (4a, 4b, 4c), caractérisé en ce que l'ouverture s'effectue en deux étapes principales : une première consistant en l'ouverture de la partie arrière du sabot par écartement des éléments alors que la partie avant est toujours verrouillée et une deuxième étape consistant en l'ouverture de la partie avant après déverrouillage total des éléments, l'ouverture de la partie arrière du sabot s'accompagnant de la séparation du sous-projectile (1) de la partie avant du sabot.

2. Procédé d'ouverture d'un sabot (4) de lancement utilisé pour la propulsion et le guidage d'un sous-projectile (1) à énergie cinétique du type flèche, ce sabot comprenant plusieurs éléments (4a, 4b, 4c) et étant constitué d'une partie tubulaire (8) enserrant le sous-projectile, d'une première plaque (6) dite de poussée située au voisinage arrière de la partie tubulaire et soumise à la pression des gaz de propulsion, et d'une deuxième plaque (7) dite de guidage située au voisinage avant de la partie tubulaire, procédé d'ouverture caractérisé en ce que le sabot étant munis de moyens de liaison avant et de moyens de liaison arrière entre ses éléments constitutifs, son ouverture s'effectue en deux étapes principales : une première étape consistant en l'ouverture de la partie arrière du sabot par rupture des moyens de liaison arrière (9) et écartement des éléments, la partie avant étant toujours verrouillée par les moyens de liaison avant (11), et une deuxième étape consistant en l'ouverture de la partie avant par rupture des moyens de liaison avant (11), donc après déverrouillage total des éléments, l'ouverture de la partie arrière du sabot s'accompagnant de la séparation du sous-projectile de la partie avant du sabot.

3. Projectile à énergie cinétique du type flèche propulsé à l'aide d'un sabot de lancement (4) constitué d'une partie tubulaire (8) enserrant la flèche, d'une première plaque (6) dite de poussée située au voisinage arrière de la partie tubulaire et soumise à la pression des gaz de propulsion, et d'une deuxième plaque (7) dite de guidage au voisinage avant de la partie tubulaire, projectile destiné à la mise en oeuvre du procédé selon les revendications 1 ou 2, caractérisé en ce que le sabot comprend des moyens de liaison (9, 11) entre les éléments, ces moyens étant disposés, d'une part sur la partie avant du sabot et d'autre part sur la partie arrière, et en ce que les moyens de liaison de la partie arrière sont rompus avant les moyens de liaison de la partie avant de manière à ce que le sabot s'ouvre de l'arrière vers l'avant.

4. Projectile selon la revendication 3, caractérisé en ce que les moyens de liaison avant (11) du sabot sont rompus sous l'effet de l'ouverture de la partie arrière du sabot.

5. Projectile selon l'une des revendications 3 ou 4, caractérisé en ce que les moyens de liaison de la partie arrière sont constitués par une ceinture enserrant la plaque de poussée.

6. Projectile selon l'une des revendications 3 à 5, caractérisé en ce que les moyens de liaison de la partie avant du sabot sont constitués par une bague (11) disposée au niveau de la plaque de guidage (7).

7. Projectile selon l'une des revendications 3 à 6, caractérisé en ce que les points de rotation des éléments sont situés en avant de l'extrémité avant de la partie tubulaire enserrant le sous-projectile.

8. Projectile selon l'une des revendications 3 à 7, caractérisé en ce que les points de rotation des éléments sont situés en avant de la bague (11) constituant les moyens de verrouillage de la partie avant du sabot.

9. Projectile selon l'une des revendications 3 à 8, caractérisé en ce que la bague avant (11) comporte des amorces de rupture disposées en regard des interfaces des éléments du sabot.

## Claims

1. A process for opening the launch sabot used for propulsion and guidance of a kinetic energy sub-projectile (1) of the Armor Piercing, Fin Stabilized, Discarding Sabot (AP.FS.DS) type with a sabot (4) comprising several components (4a, 4b, 4c), characterized by the fact that the opening takes place in two main phases : a first phase consisting of the sabot aft section opening through the discarding of the components while the fore section is still locked. and a second phase consisting of the fore section opening after full unlocking of the components, the opening of the aft section being followed up by the separation of the sub-projectile (1) from the sabot fore section.

2. A process for opening a launch sabot (4) used for propulsion and guidance of a kinetic energy sub-projectile (1) of the AP.FS.DS type, this sabot including several components (4a, 4b, 4c) and consisting of a tubular section (8) enclosing the sub-projectile, a first so-called thrust plate (6) located in the rear vicinity of the tubular section and subjected to the propelling gas pressure, and a second so-called guide plate (7) located in the front vicinity of the tubular section, an opening process characterized by the fact that, the sabot being fitted with front connecting means and rear connecting means between its components, its opening takes place in two main phases : a first phase consisting of the aft section opening through the rupture of the rear connecting means (9) and the discarding of the components, the fore section being still locked by the front connecting means (11), and a second phase consisting of the fore section opening through the rupture of the front connecting means (11), thus after full unlocking of the components, the sabot aft section opening being followed up by the separation 'of the sub-projectile from the sabot fore section.

3. A kinetic energy projectile of the AP.FS.DS type, propelled by means of a launch sabot (4) consisting of a tubular section (8) enclosing the core, a first so-called thrust plate (6) located in the rear vicinity of the tubular section and subjected to the propelling gas pressure, and a second so-called guide plate (7) in the front vicinity of the tubular section, a projectile intended for implementing the process according to claims 1 or 2, characterized by the fact that the sabot includes connecting means (9, 11) between the components, such means being located on the sabot fore section, on the one hand, and on the sabot aft section, on the other hand, and by the fact that the aft section connecting means break up before the fore section connecting means so that the sabot opens from aft to fore.

4. A projectile according to claim 3, characterized by the fact that the sabot front connecting means (11) break up as a result of the sabot aft section opening.

5. A projectile according to any of claims 3 or 4, characterized by the fact that the aft section connecting means consist of a retaining band enclosing the thrust plate.

6. A projectile according to any of claims 3 to 5, characterized by the fact that the connecting means of the sabot fore section consist of a ring (11) located near the guide plate (7).

7. A projectile according to any of claims 3 to 6, characterized by the fact that the rotation points of the components are located ahead of the fore end of the tubular section enclosing the sub-projectile.

8. A projectile according to any of claims 3 to 7, characterized by the fact that the rotation points of the components are located ahead of the ring (11) constituting the locking means of the sabot fore section.

9. A projectile according to any of claims 3 to 8, characterized by the fact that the fore ring (11) includes starting points of fracture located in front of the interfaces of the sabot components.

## Patentansprüche

1. Oeffnungsverfahren des für den Antrieb und die Lenkung eines pfeilartigen unterkalibrigen KE-Geschoß (1) verwendeten Treibspiegels, mit einem, aus mehreren Elementen (4a, 4b, 4c) bestehenden Treibspiegel (4), dadurch gekennzeichnet, daß die Oeffnung in zwei Hauptstufen erfolgt, zwar in einer ersten Stufe bestehend aus der Oeffnung des hinteren Teils des Treibspiegels durch Spreizung dessen Elemente, wobei der vordere Teil verriegelt bleibt, und in einer zweiten Stufe bestehend aus der Oeffnung des vorderen Teils nach völliger Entriegelung der Elemente, wobei die Oeffnung des hinteren Teils die Trennung des unterkalibrigen Geschoßes (1) vom vorderen Teil des Treibspiegels bewirkt.

2. Oeffnungsverfahren des für den Antrieb und die Lenkung eines pfeilartigen unterkalibrigen KE-Geschoß (1) verwendeten Treibspiegels (4), wobei dieser Treibspiegel aus mehreren Elementen (4a, 4b, 4c) besteht, insbesondere aus einem röhrenartigen Teil (8), der das unterkalibrige Geschoß einspannt, einem ersten, sogenannten Druckschild (6), der sich hinten, in unmittelbarer Nähe des röhrenartigen Teils befindet und dem Gasdruck des Treibladung ausgesetzt ist, sowie aus einem zweiten, sogenannten Leitschild (7), der sich vorne, in unmittelbarer Nähe des röhrenartigen Teils befindet, Oeffnungsverfahren dadurch gekennzeichnet, daß der Treibspiegel vorne und hinten mit Verbindungsmitteln um dessen Elemente versehen ist, wobei seine Oeffnung in zwei Hauptstufen erfolgt, zwar in einer ersten Stufe bestehend aus der Oeffnung des hinteren Teils des Treibspiegels durch Bruch der hinteren Verbindungsmittel (9) und Spreizung der Treibspiegelelemente, während der vordere Teil durch die vorderen Verbindungsmittel (11) verriegelt bleibt, und in einer zweiten Stufe bestehend aus der Oeffnung des vorderen Teils durch Bruch der vorderen Verbindungsmittel (11), d. h. nach völliger Entriegeleung der Elemente, wobei die Oeffnung des hinteren Teils die Trennung des unterkalibrigen Geschosses vom vorderen Teil des Treibspiegels bewirkt.

3. Pfeilartiges, unterkalibriges KE-Geschoß, angetrieben durch einen Treibspiegel (4) bestehend aus einem röhrenartigen Teil (8), der das unterkalibrige Geschoß einspannt, einem ersten, sogenannten Druckschild (6), der sich hinten, in unmittelbarer Nähe des röhrenartigen Teils befindet und dem Gasdruck des Treibladung ausgesetzt ist, sowie aus einem zweiten, sogenannten Leitschild (7), der sich vorne, in unmittelbarer Nähe des röhrenartigen Teils befindet, Geschoß zur Anwendung des Verfahrens nach den Ansprüchen 1 oder 2, dadurch gekennzeichnet, daß der Treibspiegel mit Verbindungsmitteln (9, 11) um dessen Elemente versehen ist, wobei diese Verbindungsmittel einerseits um den vorderen Teil und andererseits um den hinteren Teil des Treibspiegels angebracht sind, und daß die hinteren Verbindungsmittel zeitlich vor den vorderen Verbindungsmittein losgebrochen werden, so daß sich der Treibspiegel von hinten nach vorne öffnet.

4. Geschoß nach Anspruch 3, dadurch gekennzeichnet, daß die vorderen Verbindungsmittel (11) des Treibspiegels durch Auswirkung der Spreizung des hinteren Treibspiegelteils gebrochen werden.

5. Geschoß nach einem beliebigen Anspruch 3 oder 4, dadurch gekennzeichnet, daß die Verbindungsmittel des hinteren Treibspiegelteils aus einem Gürtel bestehen, der das Druckschild einfaßt.

6. Geschoß nach einem beliebigen Anspruch 3 bis 5, dadurch gekennzeichnet, daß die Verbindungsmittel des vorderen Treibspiegelteils aus einem Ring (11) bestehen, der im Leitschild (7) eingefügt ist.

7. Geschoß nach einem beliebigen Anspruch 3 bis 6, dadurch gekennzeichnet, daß sich die Drehpunkte der Treibspiegelelemente vor der vorderen Nase des röhrenartigen Teils befinden, der das unterkalibrige Geschoß einspannt.

8. Geschoß nach einem beliebigen Anspruch 3 bis 7, dadurch gekennzeichnet, daß sich die Drehpunkte der Treibspiegelelemente vor dem Ring (11) befinden, der die Verriegelungsmittel des vorderen Treibspiegelteils bildet.

9. Geschoß nach einem beliebigen Anspruch 3 bis 8, dadurch gekennzeichnet, daß der vordere Ring (11) mit Anrissen versehen ist, die sich gegenüber den Trennflächen der Treibspiegelelemente befinden.
